# EUROPÄISCHE PATENTSCHRIFT

(11) **EP 0 024 548 B1**
(45) Veröffentlichungstag und Bekanntmachung des Hinweises auf die Patenterteilung: **07.12.1983**
(21) Anmeldenummer: 80104347.2
(22) Anmeldetag: 24.07.1980
(51) Int. Cl.: F27D 1/12

(54) **Ofenanlage, insbesondere zum Schmelzen von Erzkonzentrat**
Furnace lay-out, especially for smelting an ore concentrate
Installation de four, en particulier four pour la fusion de concentrats de minerai

(30) Priorität: 01.09.1979 DE 2935394
(43) Veröffentlichungstag der Anmeldung: 11.03.1981
(73) Patentinhaber: Klöckner-Humboldt-Deutz Aktiengesellschaft, 51149 Köln (DE)
(72) Erfinder: Megerle, Friedrich, D-5000 Köln 90 (DE)
(74) Vertreter: Beisner, Klaus

## Beschreibung

Die Erfindung betrifft eine Ofenanlage, insbesondere zum Schmelzen von Erzkonzentrat, mit Ofenwänden, insbesondere Ofentrennwänden, die aus einzelnen balkenförmig übereinander angeordneten und von Kühlmittel durchströmten metallischen Kühlelementen zusammengesetzt sind.

Bei einer bekannten pyrometallurgischen Ofenanlage (US-PS 3,555,164) wird feinkörniges Erzkonzentrat in einem Schmeizaggregat in einer sauerstoffreichen Gasatmosphäre kontinuierlich geröstet und geschmolzen. In einer Schmelzkammer werden die Schmelze und das gebildete Gas sowie Staub voneinander getrennt. Gas und Staub werden in einem zur Schmelzkammer benachbarten Abgasschacht abgezogen, während die am Boden der Schmelzkammer gesammelte Schmelze und Schlacke unter einer von oben in das Schmelzbad eintauchenden Ofentrennwand hindurch in einen Absetzherd zur Weiterbehandiung der Schmelze und Entfernung der Schlacke eintreten.

Die mit den heißen aggresiven Gasen sowie mit dem heißen Metall- bzw. Schlackenbad in Berührung kommenden Ofenwände müssen unbedingt feuerfest ausgekleidet und gekühlt sein. Bei der bekannten Ofenanlage ist zum Beispiel die von oben in das Schmelzbad eintauchende und sich über die gesamte Ofenbreite erstreckende Trennwand zur Trennung des Schmelzesammelraums vom Absetzherd eine hohle, mit Kühlkanälen versehene Wand. Besteht die bekannte Ofentrennwand, die sich über die gesamte Ofenbreite erstreckt, aus einem einzigen Stück, so wäre die Trennwand infolge ihres Gewichts und ihrer Größe praktisch nicht mehr transport-und montierfähig. Wärmespannungen in der Trennwand könnten sich nicht ausgleichen. Wäre die Ofenwand dagegen gemauert und würde die Funktion einer in ein Schmelzbad eintauchenden Trennwand übernehmen, so kann dies unter Berücksichtigung des Verschleißes durch die aggresive Schlackenschmelze nicht praktiziert werden. Es versteht sich von selbst, daß eine solche Wand gekühlt und außerdem in selbsttragender Konstruktion ausgeführt sein müßte.

. Bei einem anderen bekannten Schmelzofen (DE-OS 2 354 570) ist die Ofenwand aus übereinander angeordnetem, aus Gußeisen oder Kupfer bestehenden Kühlelementen aufgebaut, in die von Kühlwasser durchströmte horizontal übereinanderliegende Kühlrohre eingegossen sind, die mit an ihren Enden angebrachten U-förmigen Umlenkorganen eine hin- und hergewundene Rohrschlange bilden. Damit die Ofenwand dicht und stabil wird, müssen die metallischen Kühlelemente unmittelbar fest miteinander verbunden werden, was bei den bekannten Kühlelementen Infolge ihrer breiten Stoßstellen nicht einfach ist und nach der Verbindung der einzelnen Kühlelemente zu einer steifen Wandkonstruktion führt, die Wärmespannungen nicht ausreichend ausgleichen kann. Außerdem müssen in die bekannten metallischen Kühlelemente auf kostspieligem Wege einzelne Ausnehmungen zur Aufnahme von feuerfesten Steinen zum thermischen Schutz der Ofeninnenwandung eingearbeitet werden.

Der Erfindung liegt die Aufgabe zugrunde, diese Nachteile zu vermeiden und eine Ofenanlage zu schaffen, deren Wände, insbesondere thermisch hoch belasteten Trennwände trotz vorhandener Kühlkanäle ein hohe Festigkeit aufweisen und doch Wärmespannungen ausgleichen können, einfach montierbar sind sowie noch weitere Vorteile aufweisen.

Diese Aufgabe wird erfindungsgemäß dadurch gelöst, daß in Abhängigkeit von der Wärme Belastung zumindest ein Teil der metallischen Kühlelemente entlang deren Mittellängsachsen je einen nach oben und unten vorspringenden Steg aufweist, mittels denen benachbarte Kühleiemente verbunden sind, insbesondere durch Schweißung.

Erfindungsgemäß haben die einzelnen metallischen balkenförmigen Kühlelemente im Vergleich zu einer einstückigen Kühlwand ein geringes Gewicht, wodurch Transport und Montage sehr vereinfacht sind. Durch Form und Aufbau der balkenförmigen Kühlelemente, insbesondere durch deren Verbindungsstege ist ein Wärmespannungsausgleich der Ofentrennwand möglich, besonders bei unterschiedlicher Wärmebelastung an beiden Seiten der Wand, während gleichzeitig durch die Verbindungsstege in der Ofenwand Nischen gebildet werden, die sich geradezu ideal dazu eignen, mit feuerfestem Material ausgefüllt zu werden.

Nach einem besonderen Merkmal der Erfindung können die Kühlelemente jeweils die Form eines einstückigem T-Balkens haben, wobei die T-Balken mit ihren Schenkeln übereinander liegen. Die Ausbildung der metallischen und mit Kühlkanälen versehenen Kühlelemente in Form eines T-Balkens bringt den besonderen Vorteil mit sich, daß man beim Aufeinandersetzen derartiger Kühlelemente gleichzeitig zwei Ofentrennwände erhält, nämlich eine Stirnbalkenwand und eine Schenkelbalkenwand, wobei die Stirnbalkenwand die in die Schmelze eintauchende Trennwand zur Trennung von Schmelz- bzw. Abgasschacht und Absetzherd und die quer zur Stirnbalkenwand verlaufende Schenkelbalkenwand die Trennwand zwischen Schmelzschacht und Abgasschacht einer pyrometallurgischen Ofenanlage bilden können.

Die erfindungsgemäßen balkenförmigen Kühlelemente müssen sich nicht über die gesamte Höhe einer Ofentrennwand erstrecken, sondern brauchen nur im thermisch besonders beanspruchten unteren Wandbereich vorhanden sein, so daß die erfindungsgemäßen Kühlelementen besonders geeignet sind als Unterstützungs- bzw. Tragkonstruktion, die fest genug ist, um darauf ein Mauerwerk mit eingebundenen Kühlelementen, eine Rohrmenbranwand als Kesselwand oder eine andere Wand aufbauen zu können.

Die Erfindung und deren weiteren Vorteile werden anhand des in den Figuren schematisch dargestellten Ausführungsbeispieles näher erläutert. Es zeigt :
Figur 1 in perspektivischer Darstellung zwei rechtwinklig zueinander angeordnete Ofentrennwände, die aus geradlinigen balkenförmigen Kühlelementen und aus T-balkenförmigen Kühlelementen aufgebaut sind,
Figur 2 die Draufsicht auf ein T-balkenförmiges Kühlelement,
Figur 3 einen Horizontalschnitt durch eine pyrometallurgische Ofenanlage längs der Linie 111-111 der Fig. 4,
Figur4 einen Vertikalschnitt durch die Ofenanlage längs der Linie IV-IV der Fig. 3,
Figur 5 einen Vertikalschnitt längs der Linie V-V der Fig. 3,
Figur 6 in vergrößerter Darstellung die Einzelheit VI der Fig. 4,
Figur 7 in vergrößerter Darstellung die Einzelheit VII der Fig. 5.

Zunächst werden die Figuren 3 bis 5 kurz erläutert. Diese zeigen eine pyrometallurgische Ofenanlage, die zum Beispiel zur Erschmelzung von feinkörnigem sulfidischem Bleierzkonzentrat dienen soll, mit einem gemeinsamen Gehäuse 10, in welchem ein Schwebeschmelzschacht 11, ein Abgasschacht 12 und ein Absetzherd 13 zur Weiterbehandlung der Schmelze angeordnet sind. In den vertikalen Schmelzschacht 11 wird von oben das sulfidische Erzkonzentrat mit einem Strom technisch reinen Sauerstoffs eingeblasen.

Das Erzkonzentrat wird im Schmelzschacht bei momentaner Erhitzung auf hohe Temperatur in Bruchteilen von Sekunden, noch während es sich im Schwebezustand befindet, geröstet und geschmolzen. Die Verbrennung des Sulfidschwefels und gegebenenfalls anderer oxidierbarer Bestandteile in der Sauerstoffatmosphäre liefert meist bereits genügend Wärme, um den Röst-und Schmelzvorgang autogen ablaufen zu lassen. Die Schmelze sammelt sich im Schmelzesammelraum 14, während das Abgas zusammen mit gebildetem Staub nach oben durch den Abgasschacht 12 abgezogen wird. Im Sammelraum 14 bildet sich auf der gesammelten Schmelze eine Primärschlacke. Die Schmelze fließt unter der Unterkante einer vertikalen, von oben in das Schmelzbad bzw. Schlackenbad eintauchenden Trennwand 15 in den Absetzherd 13 ein. Im Absetzherd 13 wird die Schmelze reduziert und sie erhält Gelegenheit, sich in Blei und sich bildende Sekundärschlacke zu trennen, welche aus dem Absetzherd getrennt abgestochen werden.

Die Schlackenbadoberfläche 16 und die Bleibadoberfläche 17 stehen im Schmelzesammelraum 14 und im Absetzherd 13 gleich hoch. Die Trennwand 15 verhindert die Vermischung von Gasen der Oxidationszone und der Reduktionszone und sie ermöglicht, daß in beiden Zonen eine voneinander unabhängige Atmosphäre aufrechterhalten werden kann.

Durch die Ofentrennwand 18 sind Schmelzschacht 11 und Abgasschacht 12 voneinander getrennt. Durch den Zwischenraum zwischen dem Schlackenbadspiegel 16 und der Unterkante der Ofentrennwand 18 zieht das Abgas vom Schmelzschacht 11 in den Abgasschacht 12 ab.

Die beiden senkrecht zueinander stehenden vertikalen Ofentrennwände 15 bzw. 15a und 18 sind thermisch sehr hoch belastet und müssen unbedingt gekühlt sein. Diese beiden Ofentrennwände bestehen gemäß dem die Erfindung erläuternden Ausführungsbeispiel aus metallischen, mit Kühlmittelkanälen versehenen Kühlelementen 19, 20, 21 usw., die jeweils die Form eines einstückigen T-Balkens haben und mit ihren Schenkeln übereinanderliegen. Bei den übereinander angeordneten T-balkenförmigen Kühlelementen 19, 20, 21 usw. bildet die Stirnbalkenwand die in die Schmelze eintauchende Trennwand 15a zur Trennung von Schmelz- bzw. Abgasschacht 11 bzw. 12 und Absetzherd 13 und die quer zur Stirnbalkenwand verlaufende Schenkelbalkenwand bildet die Trennwand 18 zwischen Schmelzschacht 11 und Abgasschacht 12. Die balkenförmigen Kühlelemente weisen entlang deren Mittellängsachsen je einen nach oben und unten vorspringenden Steg 22, 23, 24 usw. auf, mittels denen benachbarte Kühlelemente durch Schweißung verbunden sind, deutlich zu sehen in Fig. 6.

Die Kühlelemente haben zu beiden Seiten der vertikalen Mittellängsebene im Querschnitt betrachtet je einen Kühlmittelkanal. Insgesamt weisen die T-balkenförmigen Kühlelemente drei durchgehende Kühlmittelkanäle auf, von denen ein Kanal 25 längs des Stirnbalkens und die zwei anderen Kanäle 26, 27 durch je eine Stirnbalkenhälfte und durch den sich daran anschließenden, quer dazu angeordneten Schenkelbalken verlaufen.

Im vorliegenden Fall bestehen die T-balkenförmigen Kühlelemente aus Kupfer und die ebenfalls aus Kupfer bestehenden drei wasserführenden Rohre 25, 26, 27 sind in die Kupferelemente eingegossen. Die Kühlelemente können aber auch aus Stahl oder aus einem anderen Metall bestehen, je nachdem welches Erzkonzentrat in der Ofenanlage geschmolzen wird. Die Kühlwasserführung jeweils durch die drei Kühlmittelkanäle 25, 26, und 27 ist durch die Pfeile in Fig. deutlich angezeigt. Wie insbesondere aus Fig. 3 klar hervorgeht, ist die aus den T-Balken aufgebaute Wandeinheit freitragend nur an den drei Balkenendstellen gelagert. An die Kühlmittelkanäle 25, 26, 27 sind an allen drei Endstellen der T-balkenförmigen Kühlelemente Anschlußrohrleitungen angeschlossen. Die Anschlußrohrleitungen 28 und 29 sind im feuerfesten Material der thermisch weniger belasteten Ofenaußenwände 30, 31, 32 eingebettet, so daß die thermisch hochbelasteten Ofentrennwände 15a, 18 infolge des metallischen Kühlbalkenmaterials entsprechend stark gekühlt sind, während die an die Ofentrennwände anschließenden Ofenaußenwände, die weniger wärmebelastet sind, infolge des Fehlens des metallischen Kühlbalkenmaterials in diesen Ofenaußenwänden entsprechend weniger stark gekühlt werden. Der Wärmeabfluß aus den Ofenwänden kann also je nach Wärmebelastung der Wände durch mehr oder weniger starke Anhäufung von metallischem Kühlbalkenmaterial in der Wand individuell eingestellt werden.

Die Zwischenräume zwischen benachbarten Kühlelementen 19, 20, 21, sind mit feuerfestem Material 33 ausgefüllt. Die Zwischenräume können auch mit feuerfesten Steinen ausgemauert sein. Die Außenflächen der Ofentrennwände können noch durch eine feuerfeste Bestampfung geschützt sein. Aus Fig. 7 geht noch hervor, daß in der Ofenaußenwand 30 der Zwischenraum zwischen übereinanderliegenden Kühlrohren mit feuerfesten Steinen 34 ausgefüllt ist, während die übrigen noch verbleibenden Zwischenräume mit feuerfestem Material ausgestampft sind.

Die mit der Erfindung erzielbaren Vorteile bestehen hauptsächlich darin, daß die einzelnen metallischen balkenförmigen Kühlelemente ein geringes Gewicht haben im Vergleich zu einer einstückigen Kühlwand, wodurch Transport und Montage sehr vereinfacht sind (Art Baukastenprinzip). Durch Form und Aufbau der Kühlelemente, insbesondere durch deren Verbindungsstege, ist ein Wärmespannungsausgleich der Ofentrennwände möglich, besonders bei unterschiedlicher Wärmebelastung an beiden Seiten der Wände. Die erfindungsgemäßen balkenförmigen Kühlelemente brauchen sich nicht über die gesamte Höhe einer Ofentrennwand zu erstrecken, sondern nur über deren unteren, besonders belasteten Bereich, so daß die erfindungsgemäße Ofenwandkonstruktion ideal als Unterstützungskonstruktion bzw. Tragkonstruktion geeignet ist, die fest genug ist, um darauf ein Mauerwerk mit eingebundenen Kühlelementen, eine Rohrmembranwand als Kesselwand oder eine andere Wand aufbauen zu können. Bei aus T-balkenförmigen Kühlelementen aufgebauten Ofentrennwänden ist die Stirnbalkenwand, die sich über die gesamte Ofenbreite von z. B. 8 m freitragend erstreckt, im kritischen mittleren Bereich von der quer zur Stirnbalkenwand verlaufenden Schenkelbalkenwand stabil gehalten, wodurch die Ofenkonstruktion in ihrer Stabilität insgesamt verbessert wird. Durch die Höhe der Verbindungsstege und damit durch den Abstand der einzelnen balkenförmigen Kühlelemente voneinander kann die Wärmeabführung durch die Ofentrennwand eingestellt werden ; so kann zum Beispiel der Abstand der Kühlelemente voneinander von der Wandunterseite zur Wandoberseite hin weiter werden entsprechend der von unten nach oben abnehmenden thermischen sowie auch mechanischen Belastung der Ofenwand.

## Patentansprüche

1. Ofenanlage, insbesondere zum Schmelzen von Erzkonzentrat, mit Ofenwänden, insbesondere Ofentrennwänden, die aus einzelnen balkenförmig übereinander angeordneten und von Kühlmittel durchströmten metallischen Kühlelementen zusammengesetzt sind, dadurch gekennzeichnet, daß in Abhängigkeit von der Wärmebelastung zumindest ein Teil der metallischen Kühlelemente entlang deren Mittellängsachsen je einen nach oben und unten vorspringenden Steg (22, 23, 24) aufweist, mittels denen benachbarte Kühlelemente verbunden sind, insbesondere durch Schweißung.

2. Ofenanlage nach Anspruch 1, dadurch gekennzeichnet, daß die Kühlelemente (20) zu beiden Seiten der vertikalen Mittellängsebene im Querschnitt betrachtet je einen Kühlmediumkanal (25 bzw. 26 bzw. 27) aufweisen.

3. Ofenanlage nach Anspruch 1, dadurch gekennzeichnet, daß die Zwischenräume zwischen benachbarten Kühlelementen (19, 20, 21) mit feuerfestem Material (33) ausgefüllt sind.

4. Ofenanlage nach einem der Ansprüche 1 bis 3, dadurch gekennzeichnet, daß die metallischen Kühlelemente (19, 20, 21) jeweils die Form eines einstückigen T-Balkens haben und mit ihren Schenkeln übereinanderliegen.

5. Ofenanlage nach Anspruch 4, dadurch gekennzeichnet, daß die T-balkenförmigen Kühlelemente (19, 20, 21) wenigstens die Tragkonstruktion für zwei Ofentrennwände einer pyrometallurgischen Ofenanlage bilden, wobei die Stirnbalkenwand die in die Schmelze eintauchende Trennwand (15a) zur Trennung von Schmelz- bzw. Abgasschacht (11 bzw. 12) und Absetzherd (13) und die quer zur Stirnbalkenwand verlaufende Schenkelbalkenwand die Trennwand (18) zwischen Schmelzschacht (11) und Abgasschacht (12) bilden.

6. Ofenanlage nach den Ansprüchen 4 und 5, dadurch gekennzeichnet, daß die aus den T-Balken aufgebaute Wandeinheit freitragend nur an den drei Balkenendstellen gelagert ist.

7. Ofenanlage nach Anspruch 4, dadurch gekennzeichnet, daß die T-balkenförmigen Kühlelemente drei Kühlmediumkanäle aufweisen, von denen ein Kanal (25) längs des Stirnbalkens und die zwei anderen Kanäle (26, 27) durch je eine Stirnbalkenhälfte und durch den sich daran anschließenden, quer dazu angeordneten Schenkelbalken verlaufen.

8. Ofenanlage nach Anspruch 7, dadurch gekennzeichnet, daß sich an die Kühlmediumkanäle (25, 26, 27) an allen drei Endstellen der T-balkenförmigen Kühlelemente Rohrleitungen (28, 29) anschließen, die wenigstens zum Teil im feuerfesten Material der thermisch weniger belasteten Ofenaußenwände (30, 31, 32) eingebettet sind.

## Claims

1. A furnace, in particular for melting ore concentrate, having furnace walls, in particular dividing walls, which are constructed from a plurality of beam-like metal cooling elements placed one on another and having a cooling medium flowing therethrough, wherein, in dependence on the heat loading, at least some of the metal cooling elements have along their longitudinal axes ribs (22, 23, 24) projecting upwards and downwards by means of which adjacent elements are connected together, in particular by welding.

2. A furnace according to claim 1, wherein the cooling elements (20) on both sides of the vertical median longitudinal plane considered in cross section have a cooling medium channel (25 or 26 or 27).

3. A furnace according to claim 1, wherein the spaces between adjacent cooling elements (19, 20, 21) are filled with fire resistant material (33).

4. A furnace according to one of claims 1 to 3, wherein the metal cooling elements (19, 20, 21) each have the form of an integral T-shaped beam with the limbs overlying.

5. A furnace according to claim 4, wherein the T-beam cooling elements (19, 20, 21) form at least the support structure for two dividing walls of a pyrometallurgical furnace, in which the wall formed by the cross piece of the T, which dips into the melt, forms the dividing wall (15a) to divide the melt chamber and the exhaust gas chamber (11, 12) from the settling hearth (13) and the wall formed by the leg of the T forms the dividing wall (18) between the melt chamber (11) and the exhaust gas chamber (12).

6. A furnace according to claims 4 and 5 wherein the wall unit constructed from the T-beams rests freely only at the three beam end points.

7. A furnace according to claim 4 wherein the T-beam cooling elements have three cooling medium channels, one of which channel (25) runs along the cross-piece of the T, and the other two channels (26, 27) run each along one half of the cross-piece and then along the leg of the T connected thereto.

8. A furnace according to claim 7, wherein pipe connections (28, 29) are connected to the cooling medium channels (25, 26, 27) at all three end points of the T-beam cooling elements, the connections being at least in part built into fire resistant material of the thermally less stressed furnace outer walls (30, 31, 32).

## Revendications

1. Installation de four, en particulier four pour la fusion de concentrats de minerai, dont les parois, en particulier les parois de séparation du four, sont composées de différents éléments réfrigérants métalliques disposés les uns sur les autres en forme de poutre et traversés par un agent réfrigérant, caractérisée en ce que, en fonction des contraintes thermiques, au moins certains des éléments réfrigérants métalliques présentent chacun le long de leur axe longitudinal médian, une nervure (22, 23, 24) dépassant vers le haut et vers le bas, au moyen de laquelle les éléments réfrigérants voisins sont reliés, notamment par soudage.

2. Installation de four selon la revendication 1, caractérisée en ce que les éléments réfrigérants (20) présentent chacun, des deux côtés de leur plan longitudinal médian vertical, vu en coupe transversale, un canal (25, 26, 27) pour un agent réfrigérant.

3. Installation de four selon la revendication 1, caractérisée en ce que les intervalles entre éléments réfrigérants voisins (19, 20, 21) sont remplis par un matériau (33) résistant au feu.

4. Installation de four selon l'une quelconque des revendications 1 à 3, caractérisée en ce que les éléments réfrigérants métalliques (19, 20, 21) ont chacun la forme d'une poutre en T monobloc, et sont superposés par leurs ailes.

5. Installation de four selon la revendication 4, caractérisée en ce que les éléments réfrigérants (19, 20, 21) en forme de poutre en T constituent au moins la structure portante de deux parois de séparation de four d'une installation de four pyrométallurgique, la paroi de poutre frontale constituant la paroi (15a) plongeant dans le bain de fusion et séparant la cuve de fusion ou la cuve de gaz résiduaire (resp. 11, 12) et le creuset de décantation (13), et la paroi de poutre de traverse qui s'étend transversalement à la paroi de poutre frontale constituant la paroi de séparation (18) entre la cuve de fusion (11) et la cuve de gaz résiduaire (12).

6. Installation de four selon la revendication 4 et 5, caractérisée en ce que le bloc de paroi constitué par les poutres en T repose en porte-à- faux seulement aux trois extrémités de poutres.

7. Installation de four selon la revendication 4, caractérisée en ce que les éléments réfrigérants en forme de poutre en T présentent trois canaux par un agent réfrigérant, dont un canal (25) s'étend le long de la poutre frontale et les deux autres canaux (26, 27) s'étendent chacun à travers une moitié de poutre frontale et à travers la poutre de traverse qui y est reliée et qui est disposée transversalement à elle.

8. Installation de four selon la revendication 7, caractérisée en ce que les conduites (28, 29) sont reliées aux canaux (25, 26, 27) pour agent réfrigérant à chacune des trois extrémités des éléments réfrigérants en forme de poutre en T, et sont enrobées au moins en partie dans le matériau résistant au feu de la paroi extérieure du four moins sollicitée thermiquement.
